# EUROPÄISCHE PATENTSCHRIFT

(11) **EP 2 313 335 B1**
(45) Veröffentlichungstag und Bekanntmachung des Hinweises auf die Patenterteilung: **08.04.2015**
(21) Anmeldenummer: 09780511.3
(22) Anmeldetag: 13.07.2009
(51) Int. Cl.: B65H 19/22

(54) **VORRICHTUNG UND VERFAHREN ZUM AUF- UND/ODER ABWICKELN VON MATERIALBAHNEN**
DEVICE AND METHOD FOR UNWINDING AND/OR WINDING UP WEBS OF MATERIAL
DISPOSITIF ET PROCÉDÉ POUR ENROULER ET/OU DÉROULER DES BANDES DE MATÉRIAU

(30) Priorität: 18.07.2008 DE 102008033736
(43) Veröffentlichungstag der Anmeldung: 27.04.2011
(73) Patentinhaber: Windmöller & Hölscher KG, 49525 Lengerich (DE)
(72) Erfinder: BECKONERT, Werner, 48282 Emsdetten (DE)
(86) Internationale Anmeldenummer: PCT/EP2009/058922
(87) Internationale Veröffentlichungsnummer: WO 2010/007023

(56) Entgegenhaltungen:
- EP-A- 0 680 911
- WO-A-95/15901
- DE-A1- 10 035 894
- US-A- 5 346 150

## Beschreibung

Die Erfindung betrifft eine Vorrichtung und ein Verfahren zum Auf- und Abwickeln von Bahnen.
Vorrichtungen zum Auf- und Abwickeln von Bahnen sind bekannt. Oft wird zwischen Wendewicklern und Kontaktwicklern unterschieden. Unter anderem in der EP 1 897 830 A2 ist ein Wendewickler gezeigt. Die EP 0 270 498 B1 zeigt einen Kontaktwickler.
Seide Wicklertypen haben Vor- und Nachteile, von denen hier zunächst nur einige aufgezählt sind. So erfordert der Bau eines Weridewicklers einen erheblichen mechanischen Aufwand, da volle Wickelwellen, die eine erhebliche Masse aufweisen, geschwenkt werden müssen.
Zu den Nachteilen der Kontaktwickler gehört eine lange Zykluszeit beim Rollenwechsel. In dieser Zykluszeit kann es durch wechselnden Wickeldruck und die Änderung auch anderer Wickelparameter dazu kommen, dass Wickel eingeschränkter Qualität entstehen.
Die US 5,346,150 B zeigt einen Wickler mit zwei in Umfangsrichtung der Kontaktwalze ortsfesten Wickelwellen. Einem solchen Wickler müssen die Wickelwellen an verschiedenen Entnahmestellen entnommen werden.

Daher besteht die Aufgabe der vorliegenden Erfindung darin, diesem Umstand abzuhelfen. Die Aufgabe wird durch die Ansprüche 1 und 8 gelöst.

Wenn bei einer Wickelvorrichtung - die ansonsten u. a. weitgehend einem Kontaktwickler entsprechen kann - ein zweiter Wickelspalt ausprägbar ist, so kann beim Wickelwechsel der zweite Wickel beziehungsweise die zweite Wickelwelle an die Kontaktwalze angestellt werden, während der erste (alte) Wickel noch wickelt. Dies gilt insbesondere, wenn sich die Winkelstellungen der Anwickelspalte während des Anwickelns unterscheiden. Auf diese Weise kann sichergestellt werden, dass sich ein alter und ein neuer Wickel nicht gegenseitig im Wege sind. Es ist möglich, auf einen eigenen Antrieb der Wickelwellen zu verzichten und die zweite (neue) Wickelwelle erst "in Ruhe" durch die Anstellung an die rotierende Kontaktwalze zu beschleunigen. Auch ein oder zwei angetriebene Wickelwellenachsen machen jedoch unter anderem dann Sinn, wenn die beim Kontaktwicklerprinzip oft negativ auffallenden Einkupplungs- und Synchronisationsfehler nachhaltig vermieden werden sollen. Zu den weiteren Vorteilen der Erfindung gehört, dass die Wickelparameter beim Wechseln ausgesprochen konstant gehalten werden können.
Zur Ausprägung der beiden Wickelspalte können vorteilhafterweise zwei unterschiedliche Anstellvorrichtungen vorgesehen sein. Diese können so gestaltet sein, dass sie die ihnen zugeordneten Wickel vollständig unabhängig voneinander bewegen können.
Jeweils eine dieser Anstellvorrichtungen kann jeweils einem Wickelspalt beziehungsweise einem Winkelbereich der Kontaktwalze, in dem ein Wickelspalt ausgeprägt werden kann, zugeordnet sein. Diese Winkelbereiche können separat voneinander sein, sie können aber auch überlappen.
Neben den bei Kontaktwicklern üblichen Anstelleinheiten kann eine X-Y-Verfahreinheit vorteilhafterweise in der oder den Anstelleinheiten zum Einsatz kommen.

Bei Vorrichtungen der beschriebenen Art ist die Verwendung einer Kontaktwalze, die über eine Vorrichtung zum Schneiden der Bahn verfügt, vorteilhaft. Besonders zu empfehlen sind in diesem Zusammenhang Walzen, die in ihrer Mantelfläche über ein Schneidwerkzeug - wie ein Messer - verfügen. Dieses greift bei der Schneidbewegung über die Mantelfläche der Walze hinaus und durchtrennt die Bahn.

Von Vorteil ist auch, wenn die zumindest eine Kontaktwalze so ausgestattet ist, dass sie zumindest Teile der auf ihrer Umfangsfläche geführten Bahn halten oder festlegen kann. Dies kann durch das Anlegen von Vakuum an Öffnungen in der Walzenoberfläche, durch elektrische oder elektromagnetische Kräfte oder Ähnliches geschehen. Die DE 103 21 778 B4 zeigt eine Walze, die sowohl eine Bahn auf Teilen ihrer Oberfläche halten kann, als auch über ein Schneidwerkzeug verfügt, das die Bahn orthogonal zu ihrer Transportrichtung schneiden kann. Die Passagen der DE 103 21 778 B4, die das Halten der Bahn auf der Walzenfläche, technische Details der Vorrichtungs- und Verfahrensbestandteile, die das Halten bewirken, sowie die Schneidvorrichtung und ihre Details betreffen, sind für das Verständnis der vorliegenden Druckschrift wichtig und werden in den Offenbahrungsgehalt derselben einbezogen.

Von Vorteil ist, wenn eine Transportvorrichtung zum Abtransport von fertigen Wickeln und/oder von Wickelhülsen vorhanden ist, die derart in Wirkverbindung mit den Anstellvorrichtungen bringbar ist, dass sie Wickel von zumindest zwei dieser Anstellvorrichtungen übernehmen kann und/oder Wickelhülsen an diese übergeben kann. Dies kann in einem gemeinsamen (für die zumindest zwei Anstellvorrichtungen) Winkelbereich der Kontaktwalze geschehen.
Es ist vorteilhaft, wenn der erste und zweite Wickelspalt auf einander gegenüberliegenden Seiten der Kontaktwalze liegen. Dann sind sich die zwei oder mehr Wickelprozesse möglichst wenig im Wege. Eine gewisse oder gar eine absolute Symmetrie (z. B. bezüglich einer Linie durch das Zentrum der Kontaktwalze) hat weitere Vorteile (Z. B. Verwendung gleicher Bauteile zu beiden Seiten der Kontaktwalze).
Ein Wandern eines oder mehrerer Wickelspalte über den Umfang der Kontaktwalze während des Wickelns ist von Vorteil. Hierbei kann der Wickel kontinuierlich und gegebenenfalls während des gesamten Bewickelns seine Winkelposition ändern. Von Vorteil ist jedoch oft, den noch leichten Wickel relativ schnell in eine Endposition zu verbringen. Diese Endposition kann feste Auflagen umfassen. Später kann der Wickel an dieser Endposition entnommen werden. Auf diese Weise kann die Bewegung großer (Wickel)massen eingeschränkt werden.
Werden an einer Wickelvorrichtung - vorzugsweise beim Anwickeln - zwei oder mehr Wickelspalte gebildet, so ist es von Vorteil, die zugehörigen Wickel während des jeweiligen Wickelvorganges auf eine Entnahmeposition hin zu bewegen. Diese eine Entnahmeposition kann auch einen Winkelbereich der Kontaktwalze von 20°, 30° oder 45° überstreichen.

Weitere Ausführungsbeispiele der Erfindung gehen aus der gegenständlichen Beschreibung und den Ansprüchen hervor.

Die einzelnen Figuren zeigen:
- Fig. 1: Eine Seitenansicht einer Wickelvorrichtung bei normalem Wickelbetrieb (erster Betriebszustand)
- Fig. 2 bis 15: Seitenansicht der Wickelvorrichtung auf Figur 1 bei einem zweiten bis fünfzehnten Betriebszustand
- Fig. 16: Die untere x-y-Verstellung

Fig. 1 zeigt eine Seitenansicht einer erfindungsgemäßen Wickelvorrichtung von ihrer Bedienseite. Daher ist von einem Teil der Vorrichtungsbestandteile lediglich der bedienseitige Teil zu sehen.
Die Vorrichtung arbeitet in Figur 1 in normalem Wickelbetrieb, was hier bedeutet, dass sich der zweite Bahnwickel 21 in einer Winkelposition 22 der Kontaktwalze 1 befindet, die seiner 21 Entnahmeposition entspricht. Der zweite Bahnwickel 21 wird von einer zweiten Wickelwelle 5 getragen, die von einer unteren x-y-Verstellung 4 getragen wird. Diese 4 ist wie auch die obere x-y-Verstellung 2 an dem Maschinengestell angelenkt, dessen bedienseitige Schulter 15 durch gestrichelte Linien dargestellt ist. Auf diese Weise wird verdeutlicht, dass diese Schulter 15 durchsichtig dargestellt werden muss, um den Blick auf einen großen Teil der gezeigten Vorrichtungsbestandteile freizugeben. Die obere x-y Verstellung 2 trägt ihrerseits die in Figur 1 inaktive erste Wickelwelle 3. Bei beiden Wickelwellen 3, 5 ist in Figur 1 nicht gezeigt, dass sie im Wickelbetrieb normalerweise mit Wickelhülsen 17 beaufschlagt sind, auf die die Bahnen 6 aufgewickelt werden.

Auch die Kontaktwalze 1 ist über einen Pendelhalter 11 an der Anlenkung 9 an dieser Schulter 15 des Maschinengestells angelenkt. Der Pendelhalter 11 kann von dem Hubzylinder 10 mit einer Kraft beaufschlagt werden, die zusammen mit der Kraft der unteren x-y-Verstellung 4 den Druck in dem zweiten Wickelspalt 23 zwischen dem zweiten Bahnwickel 21 und der Kontaktwalze 1 bestimmt. Die Position des Hubzylinders 10 kann entlang des Pendelhalters 11 beliebig festgelegt werden. Auch die ggf. ausschwenkbare Klemmwalze 7 ist an dem Maschinengestell angelenkt (Anlenkung 9). Die Bahn 6 läuft bei diesem Ausführungsbeispiel der Erfindung über eine Reihe von nicht dargestellten Leit- und Breitstreckwalzen über die Klemmwalze 7 zu der als Vakuum-Saug-Schneid-Walze ausgeprägten Kontaktwalze 1.
Auf dieser 1 wird sie weitergefördert und läuft durch den Wickelspalt 23 auf den zweiten Bahnwickel 21. Die Laufrichtung der Folie 6 ist durch die Pfeilspitzen 18 und 19 dargestellt, die Bewegungsmöglichkeiten der Bestandteile der x-y-Verstellung werden durch die Doppelpfeile 20 angedeutet.

Die weiteren Figuren 2 bis 15 verdeutlichen einige weitere Arbeitszyklen an derselben Vorrichtung aus demselben Blickwinkel. In Figur 2 wird gegenüber Figur 1 lediglich zusätzlich gezeigt, dass das Messer 25 aus dem Inneren der Kontaktwalze 1 über den Umfang der Kontaktwalze 1 hinausgreift und hierbei die Bahn 6 durchtrennt. Nach dem Querschnitt der Bahn 6 wirkt sich positiv aus, dass die Kontaktwalze 1 über die Fähigkeit verfügt, die Bahn 6 auf ihrer 1 Oberfläche zu halten. Das hintere Bahnende 27 läuft auf den zweiten Wickel 21 der damit fertig gewickelt ist. Das vordere Bahnende 26 wird durch den Wickelspalt 23 hindurch zu der inzwischen gegen die Kontaktwalze 1 angestellten ersten Wickelwelle 3 transportiert. Hier beginnt der Anwickelprozess auf der ersten Wickelwelle 3, der zur Erzeugung eines ersten Bahnwickels 28 führt. Dies ist in Figur 3 gezeigt. Die auf der Wickelwelle 3 befindliche Bahn ist in Figur 3 und in einigen anderen Figuren gestrichelt dargestellt, um zu verdeutlichen, dass sie sich zumindest teilweise hinter der oberen bedienseitigen x-y-Verstellung 2 befindet.

In Figur 3 ist der fertige zweite Bahnwickel 21 bereits von der Kontaktwalze 1 abgestellt, während die erste Wickelwelle 3 gegen die Kontaktwalze angestellt ist und den ersten Wickelspalt 29 mit dieser 1 bildet.

In Figur 4 wird gezeigt, wie ein fertiger Wickel abtransportiert werden kann. Der zweite Bahnwickel 21 ist bereits von der unteren x-y-Verstellung auf den Rollenentnahmewagen 8 abgesenkt worden. Der bedienseitige Teil der unteren x-y-Verstellung 4 ist nach rechts weggefahren worden, wobei das (hier nur angedeutete Fanglager 30 das bedienseitige Ende der zweiten Wickelwelle 5 freigegeben hat. Durch eine Bewegung des Rollenentnahmewagens 8 in Richtung auf den Betrachter kann nun der zweite Wickel 21 entnommen werden.
Die nach dieser Maßnahme entstandene Situation ist in Figur 5 gezeigt: Der Wickel 21 ist entnommen. Die zunächst freie zweite Wickelwelle 5 wurde bereits mit einer neuen, noch unbewickelten Wickelhülse 17 versehen. In Figur 6 hat die Bedienseite 4 der unteren x-y-Verstellung bereits wieder das bedienseitige Ende der ersten Wickelwelle 3 in dem Fanglager 30 - das hier nicht näher dargestellt ist - aufgenommen.

In Figur 7 befindet sich der entstehende erste Bahnwickel 28 auf seinem Weg von der Winkellage 31, die er beziehungsweise seine Wickelwelle 3 bei seinem/ihrem Anwickeln innehatte, zu der Winkelposition 22, in der er der Wickelvorrichtung entnommen werden wird. Inzwischen wird die bereits mit der Wickelhülse 17 präparierte zweite Wickelwelle 5 in eine "Parkposition" verbracht, die sich nahe der Winkelposition 32 befindet, in der später auf sie 5 angewickelt werden wird.

In Figur 8 hat erste Bahnwickel 28 nach seinem Weg von der Winkellage 31, die er 28 beziehungsweise seine Wickelwelle 3 bei seinem Anwickeln inne hatte, die Winkelposition 22, in der er 28 der Wickelvorrichtung entnommen wird, erreicht. In dieser Position wird der erste Bahnwickel 28 fertig gewickelt. Je früher der erste Bahnwickel 28 diese "Endposition" erreicht, desto weniger Masse muss bei der Bewegung des Wickels 28 bewegt werden.
Es fällt auf, dass die Position in der der erste Bahnwickel 28 in Figur 8 abgebildet ist, der Position entspricht, die der zweite Bahnwickel 21 in Figur 1 innehatte. In dem gezeigten Ausführungsbeispiel werden beide Bahnwickel 21, 28 in dieser Endposition, die dieselbe Winkelposition 22 bezüglich der Kontaktwalze 1 aufweist wie die Entnahmeposition beider Walzen, fertig gewickelt.

Des Weiteren fällt auf, dass die Wickelvorrichtung weitgehend symmetrisch zu der Symmetrielinie 16 aufgebaut ist. Dementsprechend entsprechen die in den Figuren 9 bis 14 nachfolgend beschriebenen Bearbeitungsschritte den in den Figuren 2 bis 7 bereits dargestellten Bearbeitungsschritten, wobei die Rollen der ersten und zweiten Bahnwickel 28, 21 beziehungsweise der entsprechenden Wickelwellen 5, 3 in diesen Figuren jeweils vertauscht sind. So zeigt Figur 9 den Querschnitt der Bahn 6 mit dem Messer 25. Dieser Bearbeitungsschritt entspricht mit den vorgenannten Einschränkungen der in Figur 2 dargestellten Situation. In Figur 10 wird die Bahn 6 an die zweite Wickelwelle 5 angewickelt. Dies ist äquivalent zu der Anwicklung der ersten Wickelwelle 3 in Figur 3.

In Figur 11 wird die Übergabe des zweiten Bahnwickels 21 an den Rollentransportwagen 8 gezeigt. Vorteilhaft ist an dieser Stelle auch, Gabeln vorzusehen, denen die Wickelwelle 3, 5 übergeben wird.

Figur 12 zeigt das Rüsten der Wickelwelle 5 mit der Wickelhülse 17. Hier ist die antriebsseitige obere x-y-Verstellung 12 zu sehen, da die bedienseitige obere x-y-Verstellung 2 von der zweiten Wickelwelle 5 abgefahren ist, wobei das Fanglager 30 das bedienseitige Ende der Wickelwelle 5 freigegeben hat. Die Freigabe erfolgte natürlich vor der Entnahme des zweiten Bahnwickels 21 und ist schon in Figur 11 zu vermelden. Diese Freigabe ist Voraussetzung für die Entnahme des zweiten Bahnwickels 21 und das Rüsten der zweiten Wickelwelle 5 mit der Wickelhülse 17. Die in Figur 12 dargestellte Situation ist äquivalent zur der Situation in Figur 5.

In Figur 13 ist das in den Figuren 11 und 12 freie Ende der Wickelwelle 5 wieder in dem Fanglager 30 aufgenommen, so dass die obere bedienseitige x-y-Verstellung 2 wieder die obere antriebsseitige x-y-Verstellung 12 verdeckt. Damit ist die Situation in Figur 13 mit der in Figur 6 äquivalent. Die inzwischen (Figur 12) mit der Wickelhülse 17 gerüstete zweite Wickelwelle 5 kann nun in eine "Parkposition" verfahren werden.

In Figur 14 hat die Wickelwelle 5 diese "Parkposition", die dieselbe Winkelposition 31 aufweist wie der zweite Wickelspalt 29 beim Anwickeln der zweiten Wickelwelle 5, erreicht. Die Anstellung der zweiten Wickelwelle 5 an die Kontaktwalze 1 ist jedoch natürlich noch nicht erfolgt, da noch auf die erste Wickelwelle 3 gewickelt wird. Diese befindet sich auf ihrem Weg von ihrer Anwickelposition, die sich in der Winkellage 31 der Kontaktwalze 1 befindet, zu der Winkellage 22 der Entnahmeposition. Hierbei wandert auch der zweite Wickelspalt 29 zwischen der Kontaktwalze 1 und dem zweiten Bahnwickel 21 in Richtung auf die Winkellage 22 der Entnahmeposition.
Die Anordnung der Wickelwellen 3, 5 und x-y-Verstellungen 2, 4 entspricht spiegelbildlich (gespiegelt an der Symmetrielinie 16) wieder der Situation in Figur 7.

In Figur 15 ist wieder die in Figur 1 gezeigte Ausgangssituation erreicht. Der Bereich in dem die obere untere x-y-Verstellung, die einen bedienseitigen 4 und einen antriebsseitigen 14 Teil umfasst, die Wickelwelle entlang der Umfangsfläche der Kontaktwalze verfährt, reicht also von der Winkellage 31 (Anwickelposition des ersten Bahnwickels 28) bis zu der Winkellage 22 (Entnahmeposition). Der Wirkbereich der oberen x-y-Verstellung (antriebsseitiger Teil 12, bedienseitiger Teil 2) verhält sich zu diesem vorgenannten Bereich bezüglich der Symmetrielinie 16 spiegelbildlich. Er reicht von der Winkellage 31 bis zu der Winkellage 22.

In der in Figur 15 dargestellten Situation kann der zweite Bahnwickel 21 fertig gewickelt werden und ein neuer Wickel- und Bahnwickelwechselzyklus kann beginnen. Der ganze gezeigte Wickel- und Bahnwickelwechselzyklus ist mit der gezeigten Vorrichtung kontinuierlich und ohne Unterbrechungen durchführbar. Allfällige Schwächen der bekannten Wickelverfahren sind in der dargelegten Weise beseitigbar.

So ist es in der offenbarten Weise möglich, im Vergleich zum Wendewickler,
- eine ungenaue Bahnführung beim Rollenwechsel zu vermeiden,
- während des gesamten Rollenwechsels Andruck (im Wickelspalt) zu gewährleisten (ggf. sogar für den alten und den neuen Bahnwickel 21, 28),
- ein reines Kontaktwickeln "nur" mit einer angetriebenen Kontaktwalze 1 durchzuführen,
- ohne Umschlagfalte anzuwickeln
- den Bahnwickeldurchmesser quasi unbegrenzt anwachsen zu lassen (keine Begrenzung durch den Durchmesser des Wendekranzes)
- und es ist möglich, den (mechanischen) Aufwand für das Wickelwellenhandling und die Rollenentsorgung in vernünftigen Grenzen zu halten.

In Vergleich zum einem normalen Kontaktwickler bietet die in den Figuren 1 bis 15 gezeigte Vorrichtung folgende Optionen:
- Es ist möglich, zu vermeiden, dass zwei Antriebe (Hilfsantrieb und Hauptantrieb) während eines Wickelvorganges an einer Wickelwelle angreifen, was zu Lastwechseln und Aufwendungen beim Synchronisieren und Einkuppeln der Antriebe führt. Beim oben gezeigten Verfahren kann eine Wickelwelle mit einem Antrieb versehen sein, der permanent während des Wickelns antreibt. Es kann aber auch ein reiner Drehmomentübertrag durch die Kontaktwalze stattfinden. Hierzu kann die noch leere Wickelwelle 17 "frühzeitig" gegen die Kontaktwalze 1 angestellt und von dieser 1 beschleunigt werden, während die andere Wickelwelle noch bewickelt wird. Der Drehmomentübertrag kann während des gesamten Wickelvorganges aufrechterhalten werden.
- Des Weiteren besteht die Möglichkeit zu vermeiden, dass es vor allen bei den Rollenwechseln zu einem ungenauen Andruck des Bahnwickels 21, 28 gegen die Kontaktwalze 1 kommt. Bei der oben beschriebenen Vorrichtung kann während des gesamten Wickelprozesses jedes Bahnwickels 21, 28 die geeignete - oft gleichmäßige Andruckkraft eingestellt werden.
- Schließlich ist es auch möglich, zu vermeiden, dass lange Zykluszeiten entstehen, die unter Umständen sogar zu Unterbrechungen der Produktion bei vor- oder nach gelagerten Maschinen führen können.

An dieser Stelle wird noch vermerkt, dass auf die Darstellung von Antrieben, vorgelagerten Führungs- und Breitstreckwalzen und Ähnlichem verzichtet wurde. Es sei auch noch angemerkt, dass ein Wickelkern im Sinne der vorliegenden Druckschrift ein beliebig gestalteter Kern eines Bahnwickels 21, 28 ist. In der vorstehenden Beschreibung spielt ein Funktionspaar aus einer Wickelhülse 17 und einer der Wickelwellen 3, 5 die Rolle eines Wickelkerns.

In Figur 16 wird die Funktion der x-y-Verstellungen noch einmal anhand eines vergrößerten Ausschnitts der unteren x-y-Verstellung 4 dargestellt. Im Sinne dieser Druckschrift ist eine x-y-Verstellung eine Vorrichtung, die den Transport oder die Verstellung eines Maschinenbestandteils in einer Ebene (die durch die x und y Koordinaten aufgespannt ist) ermöglicht. "X-y-Verstellung" ist also hier ein funktionaler Begriff.
Figur 16 skizziert die Funktion der in dem Ausführungsbeispiel dargestellten x-y-Verstellungen.
Die horizontale Schiene 34 ist in einer Weise an der bedienseitigen Schulter 15 des Maschinengestells angelenkt, die eine Bewegung der horizontalen Schiene 34 in x-Richtung gestattet. Die Anlenkung kann mit Rollen oder Schienen (Geradführung) oder in sonstiger Weise bewerkstelligt werden. Ein Antrieb für die Bewegung ist von Vorteil. An der horizontalen Schiene 34 ist die vertikale Schiene 33 so angelenkt, dass sie gegenüber der horizontalen Schiene in y-Richtung ggf. durch einen Antrieb bewegt werden kann.

Die bedienseitigen x-y-Verstellungen 2, 4 sind durch die Wickelwellen 3, 5 mit den antriebseitigen x-y-Verstellungen 12, 14 verbunden und damit auch gekoppelt, wenn die Fanglager 30 die bedienseitigen Enden der Wickelwellen 3, 5 umfassen.

Die bedienseitigen x-y-Verstellungen können auch durch Koppelwellen mit den antriebsseitigen x-y-Verstellungen verbunden werden. In diesem Fall können die Koppelwellen durch Kupplungen eingekuppelt bzw. freigegeben werden. Auch ist es möglich, die x-y-Verstellungen durch elektrische Antriebe ("Servo") mechanisch völlig voneinander entkoppelt synchron zu bewegen.

Abschließend ist noch einmal zu betonen, dass mit den in den Ausführungsbeispielen dargestellten Vorrichtungen zwei unterschiedliche Wickelspalte realisierbar sind. Zwei unterschiedliche Wickelspalte heißt in diesem Zusammenhang auch, dass die Wickelspalte 23, 24 unterschiedliche Winkellagen der Kontaktwalze einnehmen können oder dass die Wickelspalte unterschiedliche Winkelbereiche der Kontaktwalze überstreichen. In dem vorliegenden Ausführungsbeispiel überlappen diese Winkelbereiche zumindest in der Winkellage 22 der Entnahmeposition. In den vorliegenden Ausführungsbeispielen sind die zumindest zwei Wickelspalte 23, 24 gleichzeitig ausbildbar.

| **Bezugszeichenliste** | |
|---|---|
| 1 | Vakuum-Saug-Schneid-Walze/Kontaktwalze |
| 2 | Obere x-y Verstellung/erste Anstellvorrichtung (Bedienseite) |
| 3 | Erste Wickelwelle |
| 4 | Untere x-y-Verstellung/zweite Anstellvorrichtung (Bedienseite) |
| 5 | Zweite Wickelwelle |
| 6 | Bahn/Materialbahn |
| 7 | Klemmwalze |
| 8 | Rollenentnahmewagen/Transportvorrichtung |
| 9 | Anlenkung des (Pendel)Halter 11 für Kontaktwalze (Bedienseite) |
| 10 | Hubzylinder |
| 11 | (Pendel)Halter für Kontaktwalze |
| 12 | Obere x-y-Verstellung erste Anstellvorrichtung (Antriebsseite) |
| 13 | Boden |
| 14 | Untere x-y-Verstellung zweite Anstellvorrichtung (Antriebsseite) |
| 15 | Schulter des Maschinengestells (Bedienseite) |
| 16 | Symmetrielinie |
| 17 | Wickelhülse |
| 18 | Pfeilspitze in Bewegungsrichtung der Bahn 6 |
| 19 | Pfeilspitze in Bewegungsrichtung der Bahn 6 |
| 20 | Doppelpfeile zur Andeutung der Bewegungsrichtung der x-y Verstellung |
| 21 | Zweiter Bahnwickel/zweiter Wickel |
| 22 | Winkellage der Entnahmeposition |
| 23 | Zweiter Wickelspalt |
| 24 | Erster Wickelspalt |
| 25 | Schneidmittel/Messer der Kontaktwalze 1 |
| 26 | Vorderes Bahnende |
| 27 | Hinteres Bahnende |
| 28 | Erster Bahnwickel/erster Wickel |
| 29 | Zweiter Wickelspalt |
| 30 | Fanglager |
| 31 | Winkellage des Anwickelns des ersten Bahnwickels (bezüglich der Kontaktwalze 1) |
| 32 | Winkellage des Anwickelns des zweiten Bahnwickels (bezüglich der Kontaktwalze 1) |
| 33 | vertikale Schiene der unteren x-y-Verstellung 4 |
| 34 | horizontale Schiene der unteren x-y-Verstellung 4 |

## Patentansprüche

1. Vorrichtung zum Auf und/oder Abwickeln von Materialbahnen, welche folgende Merkmale aufweist:
- zumindest eine Kontaktwalze (1), über welche die Materialbahn (6) an einen Wickelkern (3, 5, 7) herangeführt wird,
- zumindest eine erste Anstellvorrichtung (2, 12) zur Durchführung einer Relativbewegung zwischen einem Wickelkern (3. 17) und der Kontaktwalze (1), durch welche eine Anstellung dieser beiden Bauteile (1, 3, 5, 17) gegeneinander bewirkbar und ein erster Wickelspalt (24) - zumindest zum Anwickeln der Materialbahn (6) - in einer ersten Winkelposition (31) der Kontaktwalze (1) ausprägbar ist,
- wobei ein zweiter Wickelspalt (23) - zumindest zum Anwickeln der Materialbahn (6) - in einer zweiten Winkelposition (32) der Kontaktwalze (1) ausprägbar ist
- wobei zumindest eine zweite Anstellvonichtung (4, 14) zur Durchführung einer Relativbewegung zwischen einem Wickelkern (5, 17) und der Kontaktwalze (1) vorgesehen ist,
- durch welche (4, 14) eine Anstellung dieser beiden Bauteile gegeneinander bewirkbar und der zweite Wickelspalt (23, 24) ausprägbar ist
- wobei die beiden Anstellvorrichtungen (2, 4, 12, 14) unabhängig voneinander bewegbar sind
**dadurch gekennzeichnet, dass**
die beiden Wickelspalte entlang des Umfanges der Kontaktwalze (1) bewegbar sind.

2. Vorrichtung nach Anspruch 1,
**dadurch gekennzeichnet, dass**
- mit der ersten Anstellvorrichtung (2, 12) zur Durchführung einer Relativbewegung zwischen einem Wickelkern (3, 17) und der Kontaktwalze (1) der erste Wickelspalt (24) in der ersten Winkelposition (31) der Kontaktwalze (1) ausprägbar ist
- und mit der zweiten Anstellvorrichtung (4, 14) zur Durchführung der Relativbewegung zwischen dem Wickelkern (5, 17) und der Kontaktwalze (1) der zweite Wickelspalt (23) in der zweiten Winkelposition (32) der Kontaktwalze (1) ausprägbar ist.

3. Vorrichtung nach einem der vorstehenden Ansprüche,
**dadurch gekennzeichnet, dass**
zumindest die erste Anstellvorrichtung (2, 12), bevorzugt jedoch die erste (2, 12) und die zweite (4, 14) Anstellvorrichtung eine x-y-Verstelleinheit (2, 12, 4, 14) umfasst.

4. Vorrichtung nach einem der vorstehenden Ansprüche,
**dadurch gekennzeichnet, dass**
die zumindest eine Kontaktwalze (1) mit einer Schneidvorrichtung (25) zum Durchtrennen der Materialbahn (6) ausgestattet ist.

5. Vorrichtung nach einem der vorstehenden Ansprüche,
**dadurch gekennzeichnet, dass**
die zumindest eine Kontaktwalze (1) mit einer Einrichtung zum Halten der Materialbahn (6) auf ihrer (1) Oberfläche ausgestattet ist.

6. Vorrichtung nach einem der vorstehenden Ansprüche,
gekennzeichnet durch
eine Wickeltransportvorrichtung (8), zur Übernahme und/oder Abgabe von Bahnwickeln (21, 28) oder Wickelhülsen (17) an beziehungsweise von der ersten (2, 12) und zweiten (4, 14) Anstellvorrichtung.

7. Vorrichtung nach einem der vorstehenden Ansprüche,
**dadurch gekennzeichnet, dass**
die bedienseitigen Vorrichtungsbestandteile (2, 4) und die antriebsseitigen Vorrichtungsbestandteile (12, 14) zumindest einer der beiden Anstellvorrichtungen (2, 4, 12,14) unabhängig voneinander bewegbar sind.

8. Verfahren zum Auf und/oder Abwickeln von Materialbahnen (6), welches folgende Verfahrensmerkmale aufweist:
- die Materialbahn (6) wird über zumindest eine Kontaktwalze (1) an einen ersten Wickelkern (3, 17) herangeführt,
- es wird ein erster Wickelspalt (24) zumindest zum Anwickeln der Materialbahn (6) durch eine Relativbewegung zwischen einem ersten Wickelkern (3, 17) und der Kontaktwalze (1) in einer ersten Winkelposition (31) der Kontaktwalze (1) hergestellt,
- wobei zumindest zum Anwickeln der Materialbahn (6) auf einen zweiten Wickelkern (5, 17) ein zweiter Wickelspalt (23) in einer zweiten Winkelposition (32) der Kontaktwalze (1) hergestellt wird
- wobei zumindest eine zweite Anstellvorrichtung (4, 14) zur Durchführung einer Relativbewegung zwischen einem Wickelkern (5, 17) und der Kontaktwalze (1) verwendet wird,
- mit welcher (4, 14) diese beiden Bauteile gegeneinander angestellt werden, wobei der zweite Wickelspalt (23, 24) ausgeprägt wird,
- wobei die beiden Anstellvorrichtungen (2, 4, 12, 14) im Laufe des Aufund/oder Abwickelwickelvorganges unabhängig voneinander bewegt werden
**dadurch gekennzeichnet, dass**
beide Wickelspalte (23,24) über den Umfang der Kontaktwalze (1) wandern.

9. Verfahren nach dem vorstehenden Anspruch.
dadurch **gekennzeichnet,** dass
der erste (24) und der zweite Wickelspalt (23) auf einander gegenüber liegenden Seiten der Kontaktwalze (1) liegen.

10. Verfahren nach dem vorstehenden Anspruch,
**dadurch gekennzeichnet, dass**
der erste (24) und der zweite (23) Wickelspalt zumindest beim Anwickeln symmetrisch bezüglich einer Linie (16) durch das Zentrum der Kontaktwalze (1) liegen.

11. Verfahren nach einem der vorstehenden Ansprüche.
**dadurch gekennzeichnet**,
dass der erste (28) und der zweite (21) Bahnwickel mit derselben Transportvorrichtung (8) von der Vorrichtung zum auf und/oder Abwickeln von Materialbahnen (6) abtransportiert wird und/oder
dass die Wickelhülse (12) für die erste (3) oder die zweite (5) Wickelwelle mit derselben Transportvorrichtung (8) an die Vorrichtung zum Auf und/oder Abwickeln von Materialbahnen (6) gebracht wird.

12. Verfahren nach einem der vorstehenden Ansprüche,
**dadurch gekennzeichnet, dass**
der erste (28) und/oder der zweite (21) Bahnwickel während seines jeweiligen Wickelvorganges auf die Übergabestelle (22) zu der Transportvorrichtung (8) zu bewegt wird.

13. Verfahren nach einem der vorstehenden Ansprüche,
**dadurch gekennzeichnet, dass**
die Achse des ersten (28) und/oder des zweiten (21) Wickels während seines jeweiligen Wickelvorganges von einem Antrieb angetrieben werden.

## Claims

1. Device for winding and/or unwinding material webs, having the following features:
- at least one contact roller (1) via which the material web (6) is guided toward a winding core (3, 5, 17),
- at least one first positioning device (2, 12) for performing a relative movement between a winding core (3, 17) and the contact roller (1), by way of which positioning of the two components (1, 3, 5, 17) in relation to one another is effectible, and a first winding gap (24) - at least for commencing winding of the material web (6) - is configurable in a first angular position (31) of the contact roller (1),
- wherein a second winding gap (23) - at least for commencing winding of the material web (6) - is configurable in a second angular position (32) of the contact roller (1),
- wherein at least one second positioning device (4, 14) for performing a relative movement between a winding core (5, 17) and the contact roller (1) is provided,
- by way of which (4, 14) mutual positioning of these two components is effectible and the second winding gap (23, 24) is configurable,
- wherein the two positioning devices (2, 4, 12, 14) are movable independently from one another,
**characterized in that**
the two winding gaps are movable along the circumference of the contact roller (1).

2. Device according to Claim 1,
**characterized in that**
- by way of the first positioning device (2, 12) for performing a relative movement between a winding core (3, 17) and the contact roller (1), the first winding gap (24) in the first angular position (31) of the contact roller (1) is configurable,
- and by way of the second positioning device (4, 14) for performing the relative movement between the winding core (5, 17) and the contact roller (1), the second winding gap (23) in the second angular position (32) of the contact roller (1) is configurable.

3. Device according to one of the preceding claims,
**characterized in that**
at least the first positioning device (2, 12), but preferably the first (2, 12) and the second (4, 14) positioning device, comprise(s) an x-y-adjustment unit (2, 12, 4, 14).

4. Device according to one of the preceding claims,
**characterized in that**
the at least one contact roller (1) is equipped with a cutting device (25) for severing the material web (6).

5. Device according to one of the preceding claims,
**characterized in that**
the at least one contact roller (1) is equipped with a unit for holding the material web (6) on the surface of said contact roller (1).

6. Device according to one of the preceding claims,
**characterized by**
a roll-conveying device (8) for receiving and/or delivering web rolls (21, 28) or winding tubes (17) on and from the first (2, 12) and second (4, 14) positioning device, respectively.

7. Device according to one of the preceding claims,
**characterized in that**
the operator-side device constituent parts (2, 4) and the drive-side device constituent parts (12, 14) of at least one of the two positioning devices (2, 4, 12, 14) are movable in a mutually independent manner.

8. Method for winding and/or unwinding material webs (6), comprising the following method features:
- guiding the material web (6) via at least one contact roller (1) toward a first winding core (3, 17),
- creating a first winding gap (24) for at least commencing winding of the material web (6) by way of a relative movement between a first winding core (3, 17) and the contact roller (1) in a first angular position (31) of the contact roller (1),
- wherein for at least commencing winding of the material web (6) onto a second winding core (5, 17) a second winding gap (23) is created in a second angular position (32) of the contact roller (1),
- wherein at least one second positioning device (4, 14) is used for performing a relative movement between a winding core (5, 17) and the contact roller (1),
- by way of which second positioning device (4, 14) these two components are positioned in relation to one another, creating the second winding gap (23, 24),
- wherein the two positioning devices (2, 4, 12, 14) in the course of the winding and/or unwinding process are moved in a mutually independent manner,
**characterized in that**
both winding gaps (23, 24) migrate across the circumference of the contact roller (1).

9. Method according to the preceding claim,
**characterized in that**
the first (24) and the second (23) winding gap lie on mutually opposed sides of the contact roller (1).

10. Method according to the preceding claim,
**characterized in that**
the first (24) and the second (23) winding gap are symmetrical in relation to a line (16) through the centre of the contact roller (1), at least during commencement of winding.

11. Method according to one of the preceding claims,
**characterized in**
that the first (28) and the second (21) web roll are conveyed away from the device for winding and/or unwinding material webs (6), using the same conveying device (8), and/or in that the winding tube (12) for the first (3) or the second (5) winding shaft is brought to the device for winding and/or unwinding material webs (6), using the same conveying device (8).

12. Method according to one of the preceding claims,
**characterized in that**
the first (28) and/or the second (21) web roll during its respective winding process are/is moved toward the transfer point (22) to the conveying device (8).

13. Method according to one of the preceding claims,
**characterized in that**
the axle of the first (28) and/or the second (21) roll during its respective winding process are/is driven by a drive.

## Revendications

1. Dispositif pour enrouler et/ou dérouler des bandes de matériau, qui présente les caractéristiques suivantes :
- au moins un rouleau de contact (1), par le biais duquel la bande de matériau (6) est acheminée à un noyau d'enroulement (3, 5, 17),
- au moins un premier dispositif de positionnement (2, 12) pour effectuer un mouvement relatif entre un noyau d'enroulement (3, 17) et le rouleau de contact (1), par le biais duquel un positionnement de ces deux composants (1, 3, 5, 17) l'un par rapport à l'autre peut être effectué et une première fente d'enroulement (24) - au moins pour l'enroulement de la bande de matériau (6) - peut être marquée dans une première position angulaire (31) du rouleau de contact (1),
- une deuxième fente d'enroulement (23) - au moins pour l'enroulement de la bande de matériau (6) - pouvant être marquée dans une deuxième position angulaire (32) du rouleau de contact (1),
- au moins un deuxième dispositif de positionnement (4, 14) pour effectuer un mouvement relatif entre un noyau d'enroulement (5, 17) et le rouleau de contact (1) étant prévu,
- par le biais duquel (4, 14) un positionnement de ces deux composants l'un contre l'autre peut être effectué et la deuxième fente d'enroulement (23, 24) peut être marquée,
- les deux dispositifs de positionnement (2, 4, 12, 14) pouvant être déplacés indépendamment l'un de l'autre,
**caractérisé en ce que**
les deux fentes d'enroulement peuvent être déplacées le long de la périphérie du rouleau de contact (1).

2. Dispositif selon la revendication 1,
**caractérisé en ce que**
- la première fente d'enroulement (24) peut être marquée avec le premier dispositif de positionnement (2, 12) pour effectuer un mouvement relatif entre un noyau d'enroulement (3, 17) et le rouleau de contact (1) dans la première position angulaire (31) du rouleau de contact (1),
- et la deuxième fente d'enroulement (23) peut être marquée avec le deuxième dispositif de positionnement (4, 14) pour effectuer le mouvement relatif entre le noyau d'enroulement (5, 17) et le rouleau de contact (1) dans la deuxième position angulaire (32) du rouleau de contact (1).

3. Dispositif selon l'une quelconque des revendications précédentes,
caractérisé en ce
qu'au moins le premier dispositif de positionnement (2, 12), de préférence toutefois le premier (2, 12) et le deuxième (4, 14) dispositif de positionnement, comprend une unité de réglage x-y (2, 12, 4, 14).

4. Dispositif selon l'une quelconque des revendications précédentes,
**caractérisé en ce que**
l'au moins un rouleau de contact (1) est muni d'un dispositif de coupe (25) pour sectionner la bande de matériau (6).

5. Dispositif selon l'une quelconque des revendications précédentes,
**caractérisé en ce que**
l'au moins un rouleau de contact (1) est muni d'un dispositif pour retenir la bande de matériau (6) sur la surface du rouleau de contact (1).

6. Dispositif selon l'une quelconque des revendications précédentes,
**caractérisé par**
un dispositif de transport de bobine (8) pour reprendre et/ou déposer des bobines de bande (21, 28) ou des mandrins d'enroulement (17) sur ou depuis le premier (2, 12) et le deuxième (4, 14) dispositif de positionnement.

7. Dispositif selon l'une quelconque des revendications précédentes,
**caractérisé en ce que**
les composants du dispositif côté commande (2, 4) et les composants du dispositif côté entraînement (12, 14) d'au moins l'un des deux dispositifs de positionnement (2, 4, 12, 14) peuvent être déplacés indépendamment les uns des autres.

8. Procédé pour enrouler et/ou dérouler des bandes de matériau (6), qui présente les caractéristiques de procédé suivantes :
- la bande de matériau (6) est acheminée par le biais d'au moins un rouleau de contact (1) à un premier noyau d'enroulement (3, 17),
- une première fente d'enroulement (24) est réalisée au moins pour l'enroulement de la bande de matériau (6) par un mouvement relatif entre un premier noyau d'enroulement (3, 17) et le rouleau de contact (1) dans une première position angulaire (31) du rouleau de contact (1),
- une deuxième fente d'enroulement (23) étant réalisée au moins pour l'enroulement de la bande de matériau (6) sur un deuxième noyau d'enroulement (5, 17) dans une deuxième position angulaire (32) du rouleau de contact (1),
- au moins un deuxième dispositif de positionnement (4, 14) étant utilisé pour effectuer un mouvement relatif entre un noyau d'enroulement (5, 17) et le rouleau de contact (1),
- avec lequel (4, 14) ces deux composants sont positionnés l'un contre l'autre, la deuxième fente d'enroulement (23, 24) étant marquée,
- les deux dispositifs de positionnement (2, 4, 12, 14), au cours de l'opération d'enroulement et/ou de déroulement, étant déplacés indépendamment l'un de l'autre,
**caractérisé en ce que**
les deux fentes d'enroulement (23, 24) évoluent sur la périphérie du rouleau de contact (1).

9. Procédé selon la revendication précédente,
**caractérisé en ce que**
la première (24) et la deuxième (23) fente d'enroulement sont situées sur des côtés du rouleau de contact (1) opposés l'un à l'autre.

10. Procédé selon la revendication précédente,
**caractérisé en ce que**
la première (24) et la deuxième (23) fente d'enroulement sont situées au moins lors de l'enroulement symétriquement par rapport à une ligne (16) traversant le centre du rouleau de contact (1).

11. Procédé selon l'une quelconque des revendications précédentes,
**caractérisé en ce que**
la première (28) et la deuxième (21) bobine de bande sont transportées avec le même dispositif de transport (8) depuis le dispositif pour enrouler et/ou dérouler des bandes de matériau (6) et/ou le mandrin d'enroulement (12) pour le premier (3) ou le deuxième (5) arbre d'enroulement est amené avec le même dispositif de transport (8) sur le dispositif pour enrouler et/ou dérouler des bandes de matériau (6).

12. Procédé selon l'une quelconque des revendications précédentes,
**caractérisé en ce que**
la première (28) et/ou la deuxième (21) bobine de bande, pendant leur opération d'enroulement respective, sont déplacées sur le point de transfert (22) jusqu'au dispositif de transport (8).

13. Procédé selon l'une quelconque des revendications précédentes,
**caractérisé en ce que**
les axes de la première (28) et/ou de la deuxième (21) bobine sont entraînés par un entraînement pendant leur opération d'enroulement respective.
